# EUROPÄISCHE PATENTSCHRIFT

(11) **EP 0 768 966 B1**
(45) Veröffentlichungstag und Bekanntmachung des Hinweises auf die Patenterteilung: **06.10.1999**
(21) Anmeldenummer: 95925761.9
(22) Anmeldetag: 27.06.1995
(51) Int. Cl.: B61L 23/22, B61L 3/12

(54) **VERFAHREN UND EINRICHTUNG FÜR ZUGGESTEUERTEN RICHTUNGSWECHSEL BEI EINGLEISIGEM BAHNBETRIEB**
METHOD AND DEVICE FOR TRAIN-CONTROLLED CHANGE IN DIRECTION IN SINGLE-TRACK RAILWAY OPERATION
PROCEDE ET DISPOSITIF DE COMMANDE D'AIGUILLAGE PAR LE CONVOI, DANS UN SYSTEME EXPLOITE EN VOIE UNIQUE

(30) Priorität: 01.07.1994 DE 4423787
(43) Veröffentlichungstag der Anmeldung: 23.04.1997
(73) Patentinhaber: INSY Integrale Sicherungs- und Informationssysteme GmbH, 13053 Berlin (DE)
(72) Erfinder: MATERNE, Horst, D-12683 Berlin (DE)
(86) Internationale Anmeldenummer: EP9502473
(87) Internationale Veröffentlichungsnummer: WO9601201

(56) Entgegenhaltungen:
- FR-A- 2 538 335
- GB-A- 723 966

## Beschreibung

Die Erfindung betrifft ein Verfahren für zuggesteuerten Erlaubniswechsel bei eingleisigem Bahnbetrieb mit schwachem oder mäßigem Verkehr, sowie eine Einrichtung zur Durchführung des Verfahrens gemäß dem Oberbegriff der Patentansprüche 1 und 9.
Steuereinrichtungen für eingleisigen Bahnbetrieb sind wesentlicher Bestandteil von Systemen des schienengebundenen Verkehrs. Kennzeichnend für die bekannten Lösungen ist, daß die Steuereinrichtungen der an die eingleisige Strecke angrenzenden Bahnhöfe / Ausweichstellen zur Prüfung der Vorbedingungen für einen Erlaubniswechsel, Wechsel der zugelassenen Fahrtrichtung, miteinander über Leitungen elektrisch verbunden sind. Eine wesentliche Vorbedingung im Eisenbahnbetrieb ist, daß vor Zulassung einer Fahrt sich die Weichen in der erforderlichen Lage befinden müssen und gegen Umstellen zu sichern sind (Signalabhängigkeit), was üblicherweise durch die Stellwerkstechnik gewährleistet wird.
Weiterhin ist zu sichern, daß sich in dem zu befahrenden Streckenabschnitt (Block) keine Fahrzeuge befinden. Dazu sind eine Vielzahl von Lösungsvorschlägen bekannt.
Die Gleisfreimeldung erfolgt dabei üblicherweise über Gleisstromkreise, in zunehmendem Maße aber auch mittels Achszählern (DE-Zeitschrift: Eisenbahningenieur, 1988, H. 8 S. 370; Uebel: Signaltechnik für SMV-Strecken) bzw. durch andere Zählvorrichtungen, die auch die einfahrenden und die ausfahrenden Züge selbst zählen, wie beispielsweise in der DE-PS 909 464 beschrieben.
Eine weitere Methode der Streckensicherung, insbesondere von eingleisigen Strecken ist in der WO 91/12163 beschrieben. Hier wird eine Signalanlage vorgeschlagen, bei der jeweils an den Blockgrenzen zwei ein Schienenfahrzeug erfassende, ein Paar bildende Geber angeordnet sind, die mit den Eingängen einer Flip-Flop-Schaltung verbunden sind, durch die in geeigneter Weise Zählimpulse derart ausgewertet werden, daß eine Kollision im eingleisigen Abschnitt verhindert werden kann.

Zur Feststellung, ob ein zu befahrender Streckenabschnitt frei ist, wird in der EP 0 076 672 ein Sicherungssystem beschrieben, bei dem einem Fahrzeug beim Einfahren in einen Streckenabschnitt ein elektronisches Kennzeichen übergeben wird, welches durch das Fahrzeug bei Verlassen des Streckenabschnittes wieder zurückgegeben wird. Die Kennzeichenvergabe und -rückgabe kann durch den Einsatz von schienenmontierten Transpondern automatisiert werden. Eine weit verbreitete Methode der Streckensicherung besteht darin, daß die Weichensteuerung bzw. die Fahrwegeinstellung vom Stellwerk aus erfolgt (DE 32 19 366). Die Kommandos an die Weichenantriebe werden vom Stellwerk aus signaltechnisch sicher übertragen, wobei die dazugehörenden Gleis-Frei-Meldungen berücksichtigt werden und eine Stell-Zustandsmeldung der Weiche, ebenfalls signaltechnisch sicher, an das Stellwerk übertragen wird.

Auf Strecken der Eisenbahn mit schwachem oder mäßigem Verkehr wird auf Grund der hohen Ausrüstungs- und Instandhaltungskosten für die bekannten Systeme der Stellwerkstechnik und des Streckenblocks die Wettbewerbsfähigkeit des Schienenverkehrs zu anderen Verkehrsträgern erheblich eingeschränkt. Systeme des Nahverkehrs, die nicht den hohen Anforderungen der Eisenbahn-Bau- und Betriebsordnung unterliegen, müssen nur bedingt die Anforderungen der Signalabhängigkeit erfüllen. Unabhängig davon benötigen sie für die Überprüfung der anderen Vorbedingungen für den Erlaubniswechsel Verbindungen zwischen den Steuereinrichtungen der Ausweichstellen.

Die Aufgabe der Erfindung besteht darin, ein Verfahren und eine Einrichtung anzugeben, die es ermöglichen auf eingleisigen Strecken mit schwachem bzw. mäßigem Verkehr einen störungsfreien Zugbetrieb in beiden Richtungen ohne herkömmliche Stellwerkstechnik zu gewährleisten.

Diese Aufgabe wird durch das im Patentanspruch 1 angegebene Verfahren bzw. mit der im Patentanspruch 9 beschriebenen Einrichtung gelöst.

Erfindungsgemäß wird durch das Verfahren für einfache Betriebsbedingungen mit gleichmäßiger Zugfolge ermöglicht, daß jeweils nach Ausfahrt eines ersten Zuges aus einem ersten Bahnhof bzw. Ausweichstelle die überfahrene Weiche umgestellt wird, um eine folgende Zugfahrt in der Gegenrichtung vorzubereiten. Nach Einfahrt in einen nächsten Bahnhof bzw. Ausweichstelle, nach Überfahren einer Weiche durch den ersten Zug, wird diese zweite Weiche ebenfalls umgestellt, wodurch eine Zugfahrt in der Gegenrichtung möglich wird und die Ausfahrt für den zweiten Zug freigegeben wird.

Durch ein entsprechendes Kommando, das durch den Zugleiter bzw. den betreffenden Triebfahrzeugführer an die Steuereinrichtung gegeben wird, kann die zuggesteuerte Umstellung der Weichen gesperrt werden, so daß mehrere Züge in der gleichen Richtung verkehren können, bis die Sperrung aufgehoben wird.
Um eine Zugfahrt zu verhindern, sofern sich die Weichen nicht in der erforderlichen Stellung befinden, können Streckeneinrichtungen einer Zugbeeinflussung vorgesehen werden.

Die Umstellung der Weichen erfolgt durch Weichenantriebe, die durch die Steuereinrichtungen angesteuert werden. In der Auswerte- und Steuereinheit wird die Endlage der zugehörigen Weiche festgestellt und in Abhängigkeit vom Zustand der nachgeschalteten Freigabe- und Sperreinheit wird ein Steuersignal an die Weichenantriebe ausgegeben, sobald die Gleisschalteinrichtung das Verlassen der Ausweichstelle durch einen Zug in einer vorgegebenen Richtung signalisiert. Geht über die Funkeinheit eine Abforderung über die Weichenlage ein, wird durch eine Datenauswerte- und Datenaufbereitungseinheit eine entsprechende Information an die nachfolgende Datenein- und Datenausgabeeinheit gegeben, die diese zu einem Datentelegramm zusammenstellt und über die Funkeinheit aussendet.

Geht dagegen ein Datentelegramm für die Sperrung der Weiche an der Funkeinheit ein, so wird dieses, über die Datenein- und Datenausgabeeinheit, durch die Datenauswerte- und Datenaufbereitungseinheit aufbereitet und durch die nachgeschaltete Freigabe- und Sperreinheit eine Sperrung der Auswerte- und Steuereinheit bewirkt, so daß keine Umstellung der Weiche bewirkt werden kann bis die Sperrung aufgehoben wird. Die Energieversorgung wird durch eine Stromversorgungseinrichtung gewährleistet.

Damit keine Freigabe an unterschiedliche Züge erfolgt, solange die Weichenstellung dies zulassen würde, werden nach einer Abforderung der Weichenlage durch einen Zug, bei einer Abforderung durch einen weiteren Zug, keine Informationen durch die Datenauswerte- und Datenaufbereitungseinheit sowie die nachfolgende Datenein- und Datenausgabeeinheit beider Steuereinrichtungen, die als logische Einheit zusammenwirken, ausgegeben, die eine Fahrtfreigabe für den weiteren Zug ermöglichen würden.

Weitere vorzugsweise Ausgestaltungen der Erfindung sind den Unteransprüchen zu entnehmen.

Die Erfindung soll anhand eines Ausführungsbeispiels näher erläutert werden. In den zugehörigen Zeichnungen sind dargestellt:
Fig. 1 Strecke mit zwei Bahnhöfen
Fig. 2 Einrichtung für den zuggesteuerten Erlaubniswechsel

Das Verfahren wird anhand der Fig. 1 für zwei Bahnhöfe/Ausweichstellen A und B und eine dazwischenliegende eingleisige Strecke verdeutlicht, auf der zwei Züge T1 und T2 verkehren. Verläßt der Zug T1 den ersten Bahnhof A in Richtung eines zweiten Bahnhofs B, so erfaßt die Gleisschalteinrichtung 1.1, vorzugsweise ein doppelter Achsindikator, ggf. überlagert durch einen kurzen Gleisstromkreis, Richtung und Geschwindigkeit des Zuges T1 sowie das Freifahren der Weiche A2 und steuert richtungs- und geschwindigkeitsabhängig über die Auswerte- und Steuereinheit 4 den elektrischen Weichenantrieb 2 an, sofern durch die Freigabe- und Sperreinheit 5 keine Sperrung erfolgt. Die Weiche A2 wird umgestellt, so daß ein Zug T2 in der Gegenrichtung in den Bahnhof A einfahren könnte. Ist der Zug T1 über die Weiche E1 in den Bahnhof B eingefahren und hat die Gleisschalteinrichtung 1.3 dies signalisiert, wird analog zur Weiche A2 ebenfalls die Weiche E1 umgestellt.

Auf Abforderung erhält der Zug T2 durch beide Steuereinrichtungen 3.1 und 3.2, die als logische Einheit zusammenwirken und eine gemeinsame Teilnehmeridentifikation in einem Kommunikationssystem, z. B. Mobilfunknetz, haben, eine Fahrtfreigabe in Richtung A. Die abgeforderten Informationen der beiden Steuereinrichtungen 3.1 und 3.2 werden somit immer gemeinsam mit einem fest programmierten zeitlichen Versatz ausgegeben, so daß für den Abfordernden, Zugleiter oder Triebfahrzeugführer, eine einheitliche Information mit beliebiger Verschlüsselung / Redundanz als Antwort entsteht. Dabei könnte eine Antwort in fest programmierter Form beispielsweise lauten:
''Weiche A2 für Ausfahrt aus erstem Bahnhof A-Stadt in Richtung zweitem Bahnhof B-Stadt gesichert, Ausfahrt frei / Weiche E1 für Einfahrt in Bahnhof B-Stadt aus Richtung A-Stadt gesichert, Einfahrt B-Stadt frei"-

Damit keine Fahrtfreigabe an den Zug T2 gegeben wird, nachdem der Zug T1 eine Freigabe erhalten hat, aber noch nicht abgefahren ist, und die Weichenstellung der Weichen A2 und E1 theoretisch (bei fehlerhafter Interpretation) eine Zugfahrt gestatten würden, werden nach einer ersten Abfrage für eine fest programmierte Zeitdauer keine weiteren Informationen durch die Datenauswerte- und Datenaufbereitungseinheit sowie die nachfolgende Datenein- und Datenausgabeeinheit beider Steuereinrichtungen, die als logische Einheit zusammenwirken, ausgegeben, die eine Fahrtfreigabe für den Zug T2 ermöglichen würden.
Die beiden Steuereinheiten 3.1 und 3.2, die an einen gemeinsamen eingleisigen Streckenabschnitt angrenzen und als logische Einheit zusammenwirken haben in dem Kommunikationsnetz das gleiche Teilnehmeridentfikationskennzeichen.
Damit eine Zugfahrt verhindert wird, sofern sich nicht alle erforderlichen Weichen in der erforderlichen Stellung befinden, kann eine Streckeneinrichtung zur Zugbeeinflussung mit der Steuereinrichtung verbunden sein.

In der Fig. 2 ist eine Ausführung der Einrichtung, bestehend aus Gleisschalteinrichtungen 1, Weichenantrieben 2 und der Steuereinrichtung 3 dargestellt. Die Gleisschalteinrichtung 1, vorzugsweise ein doppelter Achsindikator, ist derart an einer Weiche A2 angeordnet, daß er die Richtung und die Geschwindigkeit eines Zuges T1 erfaßt und feststellt, daß die Weiche freigefahren ist. Hat der Zug T1 den ersten Bahnhof A in Richtung des zweiten Bahnhofs B verlassen, so meldet dies die entsprechende Gleisschalteinrichtung 1 an die Auswerte- und Steuereinheit 4, die eine Ansteuerung des Weichenantriebs 2 bewirkt, sofern durch die Freigabe- und Sperreinheit 5 keine Sperrung erfolgt. Es erfolgt eine Umstellung der Weiche A2. In analoger Weise wird die Weiche E1 umgestellt.
Wird über die Funkeinheit 8 eine Information über die Weichenlage abgefordert, wird die durch die Auswerte- und Steuereinheit 4 ermittelte Weichenlage durch eine nachgeordnete Datenauswerte- und Datenaufbereitungseinheit 6 mit weiteren Daten zu einem Datentelegramm zusammengestellt und über eine Datenein- und Datenausgabeeinheit 7 sowie über die Funkeinheit 8 ausgesendet.

Geht dagegen ein Datentelegramm, von einem berechtigten Absender, für die Sperrung der Weiche an der Funkeinheit 8 ein, so wird dieses über die Datenein- und Datenausgabeeinheit 7, die Datenauswerte- und Datenaufbereitungseinheit 6 aufbereitet und durch die nachgeschaltete Freigabe- und Sperreinheit 5 eine Sperrung der Auswerte- und Steuereinheit 4 bewirkt, so daß keine Umstellung der Weiche erfolgen kann, bis die Sperrung aufgehoben wird.
Das Kommando über die Aufhebung der Sperrung ist nicht sicherheitsrelevant, ein unzeitiger Empfang führt ggf. nur zu Betriebsbehinderungen.

Die Energieversorgung der Steuereinrichtung 3 wird durch eine Stromversorgungseinrichtung 9 gewährleistet die vorzugsweise eine batteriegepufferte Solarzelleneinheit umfaßt.

## Patentansprüche

1. Verfahren für zuggesteuerten Erlaubniswechsel bei eingleisigem Bahnbetrieb auf Strecken mit schwachem oder mäßigem Verkehr, wobei an der Strecke vom Zug betätigte Gleisschalteinrichtungen (1; 1.1; 1.2; 1.3; 1.4) vorgesehen sind, **dadurch gekennzeichnet**, daß nach Ausfahrt eines ersten Zuges (T1) aus einem ersten Bahnhof (A) in Richtung eines nächstgelegenen zweiten Bahnhofs (B) über eine als Ausfahrweiche dienende erste Weiche (A2), wobei durch eine erste Gleisschalteinrichtung (1.1) das Überfahren der ersten Weiche (A2) durch den ersten Zug (T1) erfaßt wird, eine Betätigung der nur in dieser Richtung auf die erste Weiche (A2) einwirkenden ersten Gleisschalteinrichtung (1.1) zum Umstellen der ersten Weiche (A2) erfolgt zur Vorbereitung der Fahrt eines nächsten Zuges (T2), in die Gegenrichtung, vom zweiten Bahnhof (B) in Richtung des ersten Bahnhofs (A), sofern durch eine Freigabe- und Sperreinheit (5) einer ersten Steuereinrichtung (3.1) keine Sperrung dieser Weiche (A2) erfolgt, daß nach Einfahrt des Zuges (T1) in den zweiten Bahnhof (B) in gleicher Weise eine als Einfahrweiche dienende zweite Weiche (E1) über eine zweite Gleisschalteinrichtung (1.3) umgestellt wird, sofern auch für diese Weiche (E1) durch die Freigabe- und Sperreinheit (5) einer zweiten Steuereinrichtung (3.2) keine Sperrung erfolgt, und daß hierdurch der Erlaubniswechsel und die Freigabe der Ausfahrt des nächsten Zuges (T2), nach Abforderung durch diesen Zug (T2), in die Gegenrichtung, vom zweiten Bahnhof (B) in Richtung des ersten Bahnhofs (A), zustande kommt.

2. Verfahren nach Anspruch 1, **dadurch gekennzeichnet**, daß bei freier Strecke durch ein auf beide Weichen (A2, E1) einwirkendes Kommando des Zugleiters oder des Triebfahrzeugführers des ersten Zuges (T1) die zuggesteuerte Umstellung der Weichen (A2, E1) gesperrt wird und somit mehrere Züge in gleicher Richtung eine Fahrtfreigabe bis zur Aufhebung der Sperrung erhalten können.

3. Verfahren nach Anspruch 1, **dadurch gekennzeichnet** daß die Umstellung der Weichen (A2, E1) durch die jeweilige Steuereinrichtung (3.1,3.2) bewirkt wird.

4. Verfahren nach den Ansprüchen 1 und 3, **dadurch gekennzeichnet**, daß die den Weichen (A2, E1) am Beginn und am Ende einer Strecke zugeordneten Steuereinrichtungen (3.1,3.2) als logische Einheit zusammenwirken und/ daß eine einheitliche Information mit fest vorgegebenem zeitlichen Versatz gebildet wird.

5. Verfahren nach den Ansprüchen 1 und 4, dadurch gekennzeichnet, daß eine Kommunikation der Steuereinrichtungen (3.1,3.2) zu den Zügen (T1, T2) über Funk übertragen wird.

6. Verfahren nach Anspruch 5, **dadurch gekennzeichnet**, daß für die funkgestützte Kommunikation Endgeräte privater oder öffentlicher Telekommunikationssysteme vorgesehen werden.

7. Verfahren nach den Ansprüchen 4 bis 6, **dadurch gekennzeichnet**, daß für die Steuereinrichtungen (3.1,3.2), die jeweils an den gleichen Streckenabschnitt angrenzen, das gleiche Teilnehmeridentifikationskennzeichen vorgesehen wird.

8. Verfahren nach den Ansprüchen 1 bis 7, **dadurch gekennzeichnet**, daß an einer Weiche (A2, E1), die sich nicht in der für eine Zugfahrt erforderlichen Stellung befindet, durch das Zusammenwirken mit einer Streckeneinrichtung einer Zugbeeinflussung, die Zugfahrt verhindert wird.

9. Einrichtung zur Durchführung des Verfahrens nach einem der Ansprüche 1 bis 8, bestehend aus, jeweils einer als Ausfahr- oder Einfahrweiche (A2; E1) dienenden Weiche zugeordneten, vom Zug betätigbaren Gleisschalteinrichtungen (1; 1.1; 1.2; 1.3; 1.4), Weichenantrieben (2) und Steuereinrichtungen (3; 3.1; 3.2), wobei die Steuereinrichtungen (3; 3.1; 3.2) jeweils aus einer Auswerte- und Steuereinheit (4), einer Freigabe-und Sperreinheit (5), einer Datenauswerte- und Datenaufbereitungseinheit (6), einer Datenein- und Datenausgabeeinheit (7), einer Funkeinheit (8) sowie einer Stromversorgungseinrichtung (9) zur Stromversorgung der Steuereinrichtung (3; 3.1; 3.2), bestehen,
wobei das Umstellen der Weichen (A2; E1) durch die Weichenantriebe (2) erfolgt, die durch die Steuereinrichtungen (3; 3.1; 3.2) angesteuert werden,
wobei, sofern durch die Freigabe- und Sperreinheit (5) keine Sperrung einer zugeordneten Weiche (A2; E1) erfolgt, die Gleisschalteinrichtung (1.1; 1.3) ein Steuersignal zum Umstellen der Weiche (A2; E1) mittels des Weichenantriebes (2) ausgibt, nachdem die Gleisschalteinrichtung (1.1; 1.3) das Überfahren der Weiche durch einen Zug in einer vorgegebenen Richtung erfaßt hat,
wobei in der Auswerte- und Steuereinheit (4) die Endlage der zugehörigen Weiche festgestellt wird,
wobei, bei einer Abforderung der Weichenlage, die Datenauswerte- und Datenaufbereitungseinheit (6) eine entsprechende Information an die nachfolgende Datenein- und Datenausgabeeinheit (7) gibt, die diese zu einem Datentelegramm zusammenstellt und über die Funkeinheit (8) aussendet,
und wobei, bei Eingang eines Datentelegramms für die Sperrung der Weiche (A2; E1) an der Funkeinheit (8), über die Datenein- und Datenausgabeeinheit (7), die Datenauswerte- und Datenaufbereitungseinheit (6) das Datentelegramm aufbereitet und die nachgeschaltete Freigabe-und Sperreinheit (5) eine Sperrung der Auswerte- und Steuereinheit (4) bewirkt.

## Claims

1. A process for automatically controlling an alternate authorization of passage, directed by a train, on single-tracked railway sections with small or moderate traffic, wherein wayside synchronization devices are activated by the train itself (1; 1.1; 1.2; 1.3;1.4), **the process comprising the steps of a step**, after the departure of a first train (T1) from a first station (A) towards next station (B), said first train crossing over a first switching (A2) used as exit points, wherein by the means of the first synchronization device (1.1) the crossing of said first switching (A2) by said first train (T1) is recorded, for activating the first synchronization device (1.1), which restrictively must turn said first switching (A2) into the same direction, in order to prepare said first switching (A2) to be crossed over by the next train, while moving in the opposite direction, i.e. from the second station (B) towards the first one (A), provided that said first switching (A2) is not kept blocked by means of a release or locking device (5) directed by a first control unit (3.1), **and of a step**, after the entrance of said first train (T1) into the second station (B), for activating on a similar way a second switching (E1) used as entrance points by means of a second synchronization device (1.3) , provided that said second switching (E1) is not kept blocked by means of a release or locking device (5) directed by a second control unit (3.2), **and of a further step**, upon request from the next train (T2), for delivering an alternate authorization of passage and commanding the release of said next train (T2), exiting from the second station (B) and moving in the opposite direction towards the first station (A).

2. A process according to claim 1, **comprising a step for** blocking the operation of the switchings (A2, E1) automatically controlled on the train, while the way is clear, upon a request from the traffic controller or from the attendant of the first train (T1) in order to activate both switchings at the same time (A2, E1), and for thus delivering an authorization of passage to several trains moving in the same direction, until the blocking of the system is cancelled.

3. A process according to claim 1, **comprising a step for** activating the switching operation (A2, E1) by means of the corresponding control device (3.1, 3.2).

4. A process according to claims 1 and 3, **comprising a step for** getting both control units (3.1, 3.2), subordinated to switchings (A2, E1) at the beginning and at the end of a railway section, to operate together by building a logic unit and for producing a common information fitting to an exactly predetermined time difference.

5. A process according to claims 1 and 4, **comprising a step for** establishing a communication by radio between the control units (3.1, 3.2) and the trains (T1, T2).

6. A process according to claim 5, **comprising a step for** using radio communication devices belonging to private or public communication networks.

7. A process according to claims 4 to 6, **comprising a step for** providing a single user ID to all wayside control units (3.1, 3.2) located along the same railway section.

8. A process according to claims 1 to 7, **comprising a step for** prohibiting the train from crossing over any switching (A2, E1), which is not in the required position for a cross-over, by the automatic interaction of a wayside control apparatus.

9. An equipment for the realization of the process according to one of the claims among claims 1 to 8, respectively including synchronization devices (1; 1.1; 1.2; 1.3; 1.4), point machines (2) and control units (3; 3.1; 3.2), which are subordinated to the switchings being used as exit or entrance switchings (A2; E1) and can be directly activated on the train, wherein said control units (3; 3.1; 3.2) are respectively composed of an evaluation and control unit (4), of a release and locking device (5), of a data stripping and editing unit (6), of a data input and output unit (7), of a broadcast system (8) and of a power supply unit (9) energizing the control units (3; 3.1; 3.2),
wherein the operation of the switchings (A2; E1) is activated by means of point machines (2), which are directed by the control units (3; 3.1; 3.2),
wherein, provided that none of the subordinated switchings (A2; E1) is blocked upon request of the release and locking device (5), the synchronization device (1.1; 1.3) emits a control signal in order to operate the switching (A2; E1) by means of the point machine (2), once the synchronization device (1.1; 1.3) has recorded that a train crossed over the switching in a predetermined direction,
wherein the final position of the corresponding switching is evaluated in the evaluation and control unit (4),
wherein, upon request concerning the position of switchings, the data stripping and editing unit (6) transmits a corresponding information to the next data input and output unit (7), which converts this information into telegraphic data in order to send it via the broadcast system (8),
and wherein, once the broadcast system (8) has received telegraphic data requiring the blocking of switchings (A2; E1), the data stripping and editing unit (6) is editing said telegraphic data via the data input and output unit (7), in order to activate the release and locking device (5), thus performing the blocking of the evaluation and control unit (4).

## Revendications

1. Un procédé pour commander automatiquement depuis un train une autorisation alternée de passage sur des tronçons à une seule voie de trafic ferroviaire faible ou modéré, alors que sont prévus sur ces sections des dispositifs de synchronisation activés par le train (1; 1.1; 1.2; 1.3; 1.4), **caractérisé par le fait que**, après le départ d'un premier train (T1) de la première gare (A) en direction de la prochaine gare (B), qui a franchi un premier aiguillage (A2) servant d'aiguillage de sortie, alors que, via le premier dispositif de synchronisation (1.1), a été enregistré le franchissement par le train n° 1 (T1) de I'aiguillage n°1 (A2), s exécute la manipulation du dispositif de synchronisation n°1 (1.1), exclusivement limité à actionner dans cette même direction l'aiguillage n°1 (A2), en vue de manoeuvrer cet aiguillage n°1 pour préparer le passage, en sens inverse, c'est-à-dire de la gare n°2 (B) en direction de la gare n°1 (A), du prochain train (T2), dans la mesure où cet aiguillage n°1 (A2) ne se trouve pas bloqué au moyen d'un dispositif d'ouverture et de fermeture des aiguillages (5) dirigé par un premier système de commande (3.1), **et par le fait que**, après l'entrée du train (T1) dans la gare n°2 (B), qui a franchi de façon analogue un second aiguillage (E1) servant d'aiguillage d'entrée, se trouve mis en oeuvre un second dispositif de synchronisation (1.3), dans la mesure aussi où cet aiguillage (E1) n'est soumis à aucune fermeture de la part du dispositif d'ouverture et de fermeture des aiguillages (5) dirigé par un second système de commande (3.2), **et par le fait que**, par ce biais, sont commandées l'autorisation alternée de passage et l'autorisation de sortie du train suivant (T2), après une requête en provenance de ce même train (T2), en vue d'aller dans la direction inverse, c'est-à-dire depuis la gare n°2 (B) vers la gare n°1 (A).

2. Un procédé d'après la revendication n°1, **caractérisé par le fait que**, la voie étant dégagée, un ordre agissant sur les deux aiguillages à la fois (A2, E1) qui émane du régulateur de trafic ou du conducteur du train n°1 (T1) serve à bloquer le système de manoeuvre des aiguillages (A2, E1) dirigé automatiquement par le train et qu'ainsi plusieurs trains roulant dans la même direction puissent obtenir une autorisation de passage jusqu'à l'annulation de la fermeture du système.

3. Un procédé d'après la revendication n°1, **caractérisé par le fait que** la manoeuvre des aiguillages (A2, E1) est obtenue par le système de commande correspondant (3.1, 3.2).

4. Un procédé d'après les revendications n°1 et n°3, **caractérisé par le fait que** les systèmes de commande (3.1, 3.2) subordonnés aux aiguillages (A2, E1) sur le point initial et le point final d'un tronçon coopèrent en formant une unité logique **et par le fait qu**'il est produit une information commune marquée par un décalage dans le temps qui est exactement déterminé à l'avance.

5. Un procédé d'après les revendications n°1 et n°4, **caractérisé par le fait qu'**une communication par radio est établie entre les systèmes de commande (3.1, 3.2) en direction des trains (T1, T2).

6. Un procédé d'après la revendication n°5, **caractérisé par le fait qu'**il est prévu d'utiliser pour la communication par radio des terminaux faisant partie de réseaux de communication privés ou publics.

7. Un procédé d'après les revendications n°4 à 6, **caractérisé par le fait qu'**il est prévu d'avoir recours à un numéro unique d'identification d'usager pour tous systèmes de commande (3.1, 3.2) situés respectivement le long d'un même tronçon de voie.

8. Un procédé d'après les revendications n°1 à 7, **caractérisé par le fait que**, par l'interaction du système de commande automatique réglant la marche du train correspondant à une section de voie précise, il est interdit à un train tout franchissement d'un aiguillage (A2, E1) qui ne se trouve pas dans la positon requise pour un passage de train.

9. Un équipement pour la réalisation du procédé d'après l'une des revendications parmi les revendications n°1 à 8, qui se compose respectivement de systèmes de synchronisation (1; 1.1; 1.2; 1.3; 1.4), de moteurs d'aiguilles (2) et de systèmes de commande (3; 3.1; 3.2) actionnables depuis le train et subordonnés à des aiguillages servant d'aiguillages de sortie ou d'entrée (A2; E1), où les mêmes systèmes de commande (3; 3.1; 3.2) se composent pour leur part chaque fois d'une unité d'exploitation et de contrôle (4), d'un dispositif d'ouverture et de fermeture des aiguillages (5), d'une unité de dépouillement et de mise en forme des données (6), d'une unité d'introduction et d'extraction des données (7), d'une installation radio (8) ainsi que d'un système d'alimentation électrique (9) pour faire fonctionner le système de commande (3; 3.1; 3.2),
où la manoeuvre des aiguillages (A2; E1) est opérée au moyen de moteurs d'aiguilles (2), qui sont actionnés par l'intermédiaire du système de commande (3; 3.1; 3.2),
où, dans la mesure où aucun des aiguillages subordonnés (A2; E1) ne se trouve bloqué sur ordre du dispositif d'ouverture et de fermeture des aiguillages (5), le système de synchronisation (1.1; 1.3) émet un signal de commande pour manoeuvrer l'aiguillage (A2; E1) via le moteur d'aiguilles (2), après que le système de synchronisation (1.1; 1.3) a enregistré le franchissement, dans un sens défini à l'avance, de I'aiguillage par un train,
où la position finale de l'aiguillage correspondant est constatée dans l'unité d'exploitation et de contrôle (4),
où, sur requête portant sur la position des aiguillages, l'unité de dépouillement et de mise en forme des données (6) transmet une information correspondante à l'unité d'introduction et d'extraction des données (7) qui lui fait suite, cette demière convertissant cette même information sous forme de données télégraphiques pour l'envoyer via l'installation radio (8),
et où, dès réception par l'installation radio (8) des données télégraphiques réclamant la fermeture des aiguillages (A2; E1), ces données télégraphiques sont remises en forme par l'unité d'introduction et d'extraction des données (7) et par l'unité de dépouillement et de mise en forme des données (6), le déclenchement du dispositif d'ouverture et de fermeture des aiguillages (5) actionnant ainsi la fermeture de l'unité d'exploitation et de contrôle (4).
